# EUROPÄISCHE PATENTSCHRIFT

(11) **EP 2 462 378 B1**
(45) Veröffentlichungstag und Bekanntmachung des Hinweises auf die Patenterteilung: **06.04.2016**
(21) Anmeldenummer: 10752274.0
(22) Anmeldetag: 30.07.2010
(51) Int. Cl.: F22B 29/00, F01K 7/22, F22D 1/32, F01K 7/34

(54) **VERFAHREN ZUM BETREIBEN EINES MIT EINER DAMPFTEMPERATUR VON ÜBER 650°C OPERIERENDEN ZWANGDURCHLAUFDAMPFERZEUGERS SOWIE ZWANGDURCHLAUF-DAMPFERZEUGER**
METHOD FOR OPERATING A FORCED-FLOW STEAM GENERATOR OPERATING AT A STEAM TEMPERATURE ABOVE 650°C AND FORCED-FLOW STEAM GENERATOR
PROCÉDÉ POUR FAIRE FONCTIONNER UN GÉNÉRATEUR DE VAPEUR À CIRCULATION FORCÉE FONCTIONNANT À UNE TEMPÉRATURE DE VAPEUR SUPÉRIEURE À 650°C ET GÉNÉRATEUR DE VAPEUR À CIRCULATION FORCÉE

(30) Priorität: 04.08.2009 DE 102009036064
(43) Veröffentlichungstag der Anmeldung: 13.06.2012
(73) Patentinhaber: Alstom Technology Ltd., 5400 Baden (CH)
(72) Erfinder: BERNDT, Thoralf, 70378 Stuttgart (DE); CHEN, Qiurong, 71522 Backnang (DE)
(74) Vertreter: General Electric Technology GmbH
(86) Internationale Anmeldenummer: PCT/DE2010/000906
(87) Internationale Veröffentlichungsnummer: WO 2011/015185

(56) Entgegenhaltungen:
- US-A- 5 564 269
- US-A- 5 906 178

## Beschreibung

Die Erfindung bezieht sich auf ein Verfahren zum Betreiben eines im Gleitdruck und mit einer Dampftemperatur von über 650°C operierenden Zwangdurchlaufdampferzeugers und dessen Absenken der Zwangdurchlaufmindestlast, wobei der Zwangdurchlaufdampferzeuger in den Wasser/Dampf-Kreislauf eines Kraftwerkes eingebunden ist und der Economiser des Zwangdurchlaufdampferzeugers in Wasser/Dampf-Kreislaufrichtung gesehen stromaufwärts wenigstens einen HD-Vorwärmer und/oder ein Wärmeverschiebesystem zur weiteren Vorwärmung des Speisewassers aufweist, wobei der/die HD-Vorwärmer mittels Turbinenanzapfdampf beheizt wird und über das Wärmeverschiebesystem Fremdwärme dem Kreislaufmedium Wasser/Dampf zugeführt wird.

Durchlauf- bzw. Zwangdurchlaufdampferzeuger sind aus der Druckschrift "Kraftwerkstechnik", Springer-Verlag, 2. Auflage 1994, Kapitel 4.4.2.4-Zwangdurchlauf (Seite 171 bis 174), Prof. Dr.-Ing. Karl Strauss bekannt, die in Kraftwerken zur Erzeugung von elektrischer Energie durch Verfeuerung von beispielsweise fossilen Brennstoffen zum Einsatz kommen. Bei einem Durchlauf- bzw. Zwangdurchlaufdampferzeuger führt die Beheizung der die Brennkammer oder den Gaszug bildenden Verdampferrohre - im Gegensatz zu einem Naturumlauf- oder Zwangsumlaufdampferzeuger mit nur teilweiser Verdampfung des im Umlauf geführten Wasser-Dampf-Gemisches - zu einer Verdampfung des Strömungs- bzw. Arbeitsmediums in den Verdampferrohren in einem einmaligen Durchlauf.

Der Wunsch nach Dampferzeugern mit höheren Wirkungsgraden und die bezüglich des Arbeitsmediums Dampf daraus resultierende Entwicklung des "700°C Kraftwerkes" zur Wirkungsgradssteigerung, die unter anderem den CO2-Ausstoss in die Atmosphäre verringern helfen, führt unter anderem zur Erhöhung der Dampfparameter des Dampferzeugers. Die Erzielung bzw. Realisierung von höheren Dampfparametern, d. h. höheren Drücken und Temperaturen des Arbeitsmediums Dampfes am Austritt des Dampferzeugers, stellt hohe Anforderungen an den Dampferzeuger selbst bzw. an das Verfahren zum Betreiben eines solchen Dampferzeugers. Die momentan geplanten und gebauten Durchlaufdampferzeuger mit hohen Dampfparametern von bis zu 600°C/285 bar, bezogen auf den Frischdampfzustand, sind mit den z. Zt. vorhandenen bzw. zugelassenen Werkstoffen realisierbar und ein Zwischenschritt zu Durchlaufdampferzeugern mit noch höheren Dampfparametern von über 650°C/ca. 320 bar, bezogen auf den Frischdampfzustand, die in Zukunft realisiert werden sollen.

Bei den zukünftigen Kraftwerksanlagen mit einer Dampftemperatur von über 650°C (mit den 650°C ist die Frischdampftemperatur gemeint) wird derzeit von einem Betrieb analog der 600°C Kraftwerksanlagen ausgegangen, d. h. modifizierter Gleitdruck herab bis ca. 40% Last und festgehaltenem Druck < ca. 40% Last. Auf Grund der höheren Dampfparameter im Turbinen- bzw. Wasser/Dampfkreislauf steigt die Speisewassertemperatur über die Vorwärmstrecke um ca. 30 Kelvin gegenüber einem vergleichbaren 600°C-Prozess bzw. einer 600°C Kraftwerksanlage. Trotz Auslegung des Economisers mit geringer Aufwärmspanne kann eine ausreichende Unterkühlung am Economiser-Austritt bei Teillast (< 40%) im Zwangdurchlaufbetrieb für alle möglichen Betriebszuständen nicht mehr sichergestellt werden. Bei weiterer Lastabsenkung im Zwangdurchlaufbetrieb müsste das Turbinenregelventil angedrosselt werden, der Druckverlust bei 30% Last des Durchlaufdampferzeugers wäre ca. 40-50 bar (energetischer Verlust, Verschleiß am Turbinenregelventil bei häufiger Fahrweise in diesem Lastbereich). Wird ein Androsseln aus vorgenannten Gründen nicht gewünscht, so wird der Lastbereich für den Zwangdurchlaufbetrieb des Durchlaufdampferzeugers auf 40-100% der Volllast eingeschränkt. Bei mit Steinkohle befeuerten Kraftwerksanlagen ist ein Zwangdurchlaufbetrieb des Durchlaufdampferzeugers mit reinem Kohlefeuer bis zu einer Teillast von ca. 25% theoretisch machbar. Die oben beschriebene Einschränkung auf einen Dampferzeugerlastbereich von 40-100% ist für den Kraftwerksbetreiber ein Nachteil in der Flexibilität der Anlage, da der Dampferzeuger bei Lastfällen < 40% in den Umwälzbetrieb geht, was gleichbedeutend ist mit einem Temperaturabsturz an den dickwandigen Bauteilen des Durchlaufdampferzeugers und einer damit verbundenen Verkürzung der Lebensdauer dieser Bauteile.

Am Umschaltpunkt vom Zwangdurchlauf- in den Umwälzbetrieb stürzen üblicherweise die Mediumtemperaturen des Arbeitsmediums Wasser/Dampf am HD-Austritt (HD = Hockdruck), ZÜ-Austritt (ZÜ = Zwischenüberhitzer) und in den Zyklonabscheidern deutlich ab. Liegt der Umschaltpunkt anstatt bei etwa 100 bar (600°C-Anlage) bei etwa 150 bar (700°C-Anlage), so ist der Temperaturabsturz des Mediums Dampf bei vergleichbarer Auslegung der Heizflächen wesentlich größer. Grund hierfür ist der unterschiedliche Verlauf der Isothermen und der Sattdampflinie im Nassdampfgebiet im h-p-Diagramm.

Aus US 5 906 178 A ist ein Zwangdurchlaufdampferzeuger bekannt, der in den Wasser/Dampf führenden Arbeitsmedium-Kreislauf eines Kraftwerkes eingebunden ist. Ein Economiser des Zwangdurchlaufdampferzeugers weist in Arbeitsmedium-Kreislaufrichtung gesehen stromaufwärts ein Wärmeverschiebesystem zur Vorwärmung des Arbeitsmediums auf. Das Arbeitsmedium nimmt im Wärmeverschiebesystem Wärme von einem zugeführten Fremdwärmestrom auf.

Aufgabe der Erfindung ist es nun, ein Verfahren zum Betreiben eines im Gleitdruck und mit einer Dampftemperatur von über 650°C operierenden Zwangdurchlaufdampferzeugers und dessen Absenken der Zwangdurchlaufmindestlast zu schaffen, bei dem die vorgenannten Nachteile vermieden werden bzw. ein Absenken der Zwangdurchlaufmindestlast auf etwa 30% der Volllast erreicht wird. Es ist ferner eine Aufgabe der Erfindung, einen Zwangdurchlaufdampferzeuger zur Durchführung des Verfahrens zu schaffen.

Die vorstehend genannte Aufgabe wird hinsichtlich des Verfahrens durch die kennzeichnenden Merkmale des Patentanspruches 1 und hinsichtlich des Zwangdurchlaufdampferzeugers zur Durchführung des Verfahrens durch die kennzeichnenden Merkmale des Patentanspruches 8 gelöst.

Vorteilhafte Ausgestaltungen der Erfindung sind den Unteransprüchen zu entnehmen.

Durch die erfindungsgemäße Lösung wird ein Verfahren zum Betreiben eines im Gleitdruck und mit einer Dampftemperatur von über 650°C operierenden Zwangdurchlaufdampferzeugers und dessen Absenken der Zwangdurchlaufmindestlast sowie ein Zwangdurchlaufdampferzeuger zur Durchführung des Verfahrens geschaffen, das bzw. der die nachfolgenden Vorteile aufweist:
- Größere Flexibilität für den Betrieb des Zwangdurchlaufdampferzeugers und somit der Kraftwerksanlage,
- längere Lebensdauer der dickwandigen Bauteile des Zwangdurchlaufdampferzeugers,
- geringere Belastung des Turbinenregelventils hinsichtlich Verschleiß,
- Eventuell energetischer Vorteil für den Gesamtprozess (statt 50 bar Druckverlust über Turbinenregelventil mit 30 Grad kälterem Speisewasser).

Durch die erfindungsgemäßen Maßnahmen wird erreicht, dass die Temperaturerhöhung durch die Wärmeaufnahme des Speisewassers nach Speisewasserpumpe über die HD-Vorwärmer und/oder das Wärmeverschiebesystem um bis zu ca. 50 Kelvin reduziert wird, so dass die Wasseraustrittstemperatur nach Economiser bedingt durch die leicht verbesserte Temperaturgrädigkeit an der Economiserheizfläche um bis zu ca. 40 Kelvin fällt und dadurch eine ausreichende Unterkühlung am Verdampfereintritt sichergestellt ist.

In vorteilhafter Ausgestaltung der Erfindung erfolgt die Reduzierung der Wärmeaufnahme mittels eines Regelventils, das die Menge des dem HD-Vorwärmer zugeführten Turbinenanzapfdampfstromes regelt. Das Regelventil ist dabei vorteilhaft in der Anzapf-Dampfleitung angeordnet, mittels der der Turbinenanzapfdampfstrom von der Turbinenanzapfstelle zum HD-Vorwärmer geführt wird. Durch diese Maßnahme kann gezielt bzw. geregelt die Menge zu dem HD-Vorwärmer und damit gleichzeitig die Wärmeaufnahme durch das Arbeitsmedium verändert werden und auf die Mediumtemperatur am Economiseraustritt Einfluss genommen werden. Die gleiche Maßnahme kann an dem Wärmeverschiebesystem angewandt werden, in dem die Zufuhr des Fremdwärmestromes mittels einer Regeleinrichtung geregelt wird und damit gleichzeitig die Wärmeaufnahme durch das Arbeitsmedium geregelt wird. Die Regeleinrichtung ist dabei vorteilhaft in der Zufuhrleitung bzw. dem Zufuhrkanal angeordnet, mittels der der Fremdwärmestrom von einer Fremdquelle zum Wärmeverschiebesystem geführt wird.

Zweckmäßig kann es sein, dass die Reduzierung der Wärmeaufnahme mittels eines Regelventils erfolgt, wobei die Zufuhr des Turbinenanzapfdampfstromes zu dem(n) HD-Vorwärmer(n) mittels Regelventil(en) bzw. die Zufuhr des Fremdwärmestromes zu dem Wärmeverschiebesystem völlig unterbunden wird und zumindest ein Teil des Arbeitsmediumstromes an dem HD-Vorwärmer bzw. an dem Wärmeverschiebesystem mittels Bypassleitung vorbeigeführt wird. Durch das Bypassen eines Teiles des Arbeitsmediumstromes wird der Druckverlust im HD-Vorwärmer bzw. im Wärmeverschiebesystem verringert. Im Falle der kompletten Bypassung des Arbeitsmediumstromes kann der/die Vorwärmer bzw. das Wärmeverschiebesystem abgeschaltet und außer Betrieb genommen werden.

Eine vorteilhafte Ausbildung sieht vor, dass die Reduzierung der Wärmeaufnahme durch Aufteilung des Arbeitsmediumstromes in zwei Teilströme ( A_{T1}, A_{T2} ) erfolgt, wobei der erste Teilstrom ( A_{T1} ) durch den HD-Vorwärmer und der zweite Teilstrom ( A_{T2}) über eine Bypassleitung geführt wird und die zwei Teilströme ( A_{T1}, A_{T2}) mittels wenigstens einem Regelventil geregelt werden. Eine weitere vorteilhafte Ausbildung sieht vor, dass die Reduzierung der Wärmeaufnahme durch Aufteilung des Arbeitsmediumstromes in zwei Teilströme ( A_{T3}, A_{T4} ) erfolgt, wobei der erste Teilstrom ( A_{T3} ) durch die Wasser/Dampfkreislaufseitige Komponente des Wärmeverschiebesystem und der zweite Teilstrom ( A_{T4} ) über eine Bypassleitung geführt wird und die zwei Teilströme ( A_{T3}, A_{T4} ) mittels wenigstens einem Regelventil geregelt werden. Damit kann auf die durch den HD-Vorwärmer bzw. durch die Wasser/Dampf-kreislaufseitige Komponente des Wärmeverschiebesystems strömende Teilstrommenge des Arbeitsmediums Einfluss auf deren Wärmeaufnahme genommen werden, indem die Teilstrommenge verändert wird.

Vorteilhaft ist es, dass die vorbestimmte Temperaturdifferenz T_{D} 20 Kelvin beträgt. Damit ist sichergestellt, dass eine Verdampfung am Economiser sowie eine Entmischung des im Kreislauf geführten Arbeitsmediums am Eintritt des Verdampfers vermieden wird.

Eine vorteilhafte Ausbildung sieht vor, dass als vorbestimmter Teillastpunkt L_{T} zur Reduzierung der Wärmeaufnahme 50% der Volllast genommen wird.

Eine vorteilhafte Ausbildung sieht vor, dass das Wärmeverschiebesystem in Kreislaufrichtung des Arbeitsmedium-Kreislaufes gesehen stromaufwärts des HD-Vorwärmers angeordnet ist. Bei mehreren vorhandenen HD-Vorwärmern sieht eine weitere vorteilhafte Ausgestaltung vor, das Wärmeverschiebesystem in Kreislaufrichtung des Arbeitsmedium-Kreislaufes gesehen zwischen den HD-Vorwärmern anzuordnen. Schließlich sieht eine weitere vorteilhafte Ausbildung vor, das Wärmeverschiebesystem in Kreislaufrichtung des Arbeitsmedium-Kreislaufes gesehen parallel zu dem HD-Vorwärmer in einem Parallel-Kreislauf anzuordnen. Durch diese Maßnahme kann in einfacher Weise weitere Wärme dem Arbeitsmedium zur Vorwärmung zugeführt werden bzw. von diesem aufgenommen werden.

Nachstehend sind Ausführungsbeispiele der Erfindung an Hand der Zeichnung und der Beschreibung näher erläutert.

Es zeigt:
- Fig. 1: schematisch dargestellt den Wasser/Dampf-Kreislauf eines mit einem Zwangdurchlaufdampferzeuger ausgebildeten Kraftwerkes,
- Fig. 2: wie Figur 1, jedoch alternative Ausführung,
- Fig. 3: wie Figur 1, jedoch alternative Ausführung.

Figur 1 zeigt schematisch dargestellt den Wasser/Dampf führenden Arbeitsmedium-Kreislauf 1 eines mit einem Durchlauf- bzw. Zwangdurchlaufdampferzeuger (beide Bezeichnungen meinen dasselbe, nämlich die Erzeugung des Dampfes innerhalb des Dampferzeugers in einem Durchlauf) ausgebildeten Kraftwerkes auf. Der in der MD-/ND-Dampfturbine (Mitteldruck-/Niederdruck- Dampfturbine) 17 entspannte Dampf wird in wenigstens einem Kondensator 2 gekühlt und das Kondensat anschließend in wenigstens einem ND-Vorwärmer (Niederdruck-Vorwärmer) 3.1, 3.2 erwärmt und mittels einer Speisewasserpumpe 4 wieder in den Kreislauf 1 bzw. auf den gewünschten Betriebsdruck gebracht. Das Speisewasser wird anschließend in einem oder mehreren HD-Vorwärmern (Hochdruck-Vorwärmern) 7.1, 7.2 sowie dem Economiser 9 weiter erwärmt und im Verdampfer 10 verdampft sowie anschließend im Überhitzer 13 auf beispielsweise 700° C überhitzt. Der aus dem Überhitzer 13 austretende 700° C heiße Frischdampf wird der HD-Dampfturbine (Hochdruck-Dampfturbine) 14 zugeführt, darin teilweise entspannt und anschließend nochmals in einem Zwischenüberhitzer 16 überhitzt und der MD-/ND-Dampfturbine 17 zugeführt, in der der Dampf weitestgehend entspannt wird, bevor er wieder dem eingangs erwähnten Kreislauf 1 zugeführt wird. Das Wasser/Dampf-Arbeitsmedium, das durch Rohre von im Durchlaufdampferzeuger entsprechend angeordneten Heizflächen geführt wird, wird in den Economiser-Heizflächen 9, den Verdampfer-Heizflächen 10, den Überhitzer-Heizflächen 13 und den Zwischenüberhitzer-Heizflächen 16 von Rauchgasen erhitzt, die bei der Verbrennung des fossilen Brennstoffes in der nicht dargestellten Brennkammer des Durchlaufdampferzeugers entstehen. Die vorgenannten Heizflächen 9, 10, 13 und 16 sind sämtlich im Durchlaufdampferzeuger entweder als Strahlungs- oder als Berührungsheizflächen angeordnet. Die HD-Vorwärmer 7.1, 7.2 werden durch Anzapfdampf beheizt, der an Anzapfstellen 15 und/oder 18 an der HD-Dampfturbine 14 und/oder an der MD-/ND-Dampfturbine 17 entnommen wird. Die ND-Vorwärmer 3.1, 3.2 können ebenfalls durch Anzapfdampf aus der MD-/ND-Dampfturbine 17 beheizt werden (nicht dargestellt), der an der Anzapfstelle 18 entnommen werden kann.

Der bzw. die zwischen Verdampfer 10 und Überhitzer 13 angeordnete(n) Zyklonabscheider 11 dienen lediglich dazu, im Anfahr- bzw. Abfahrbetrieb des Zwangdurchlaufdampferzeugers sowie im Lastbereich unterhalb der Zwangdurchlaufmindestlast nicht verdampftes Wasser abzuscheiden und stromaufwärts des Economisers 9 mittels einer Umwälzpumpe 12 dem Wasser/Dampf-Kreislauf 1 wieder zuzuführen.

Bei dem Wasser/Dampf-Kreislauf 1 gemäß der Figuren 2 und 3 ist zusätzlich noch ein Wärmeverschiebesystem 5 parallel zu (siehe Figur 2) bzw. stromaufwärts (siehe Figur 3) der HD-Vorwärmer 7.1, 7.2 im Kreislauf 1 integriert, wobei das Wärmeverschiebesystem 5 gemäß der Figur 2 in einem parallel zu dem Kreislauf 1 gelegenen Parallel-Kreislauf 28 angeordnet ist. In den Anordnungen gemäß Figur 2 und 3 wird durch einen Fremdwärmestrom 22, beispielsweise Dampf, Rauchgas oder Heißluft aus einer nicht dargestellten Fremdquelle, Wärme zur weiteren Erwärmung des Speisewassers dem Wärmeverschiebe-System 5 zugeführt. Das Wärmeverschiebe-System 5 benutzt einen eigenen Wärmeträger, der innerhalb des Wärmeverschiebe-Systems 5 mittels einer Zirkulationspumpe 5.3 zirkuliert, wobei der Wärmeträger-Zirkulationskreislauf noch ein Absperrventil 5.4 umfasst. Der Komponente 5.2 des Wärmeverschiebe-Systems 5 wird durch die Zufuhrleitung bzw. Zufuhrkanal (bei Rauchgas oder Heißluft als Fremdwärmestrom) 31 ein Fremdwärmestrom 22 zugeführt und mittels des Wärmeträgers an die im Kreislauf 1 liegende Komponente 5.1 des Wärmeverschiebe-Systems 5 übertragen bzw. verschoben, von der aus die übertragene Wärme an das Speisewasser bzw. an das Arbeitsmedium des Kreislaufes 1 abgegeben wird. Die beiden Komponenten 5.1, 5.2 des Wärmeverschiebe-Systems 5 haben somit jeweils die Funktion eines Wärmetauschers. Bei Vorhandensein von mehreren HD-Vorwärmern 7.1, 7.2 kann das Wärmeverschiebesystem 5 in Kreislaufrichtung des Arbeitsmedium-Kreislaufes 1 gesehen zwischen den HD-Vorwärmern 7.1, 7.2 angeordnet sein (nicht dargestellt).

Im Volllastbetrieb sowie im Teillastbetrieb bis zu einem vorbestimmten Teillastpunkt L_{T} herab wird das Wasser/Dampf-Arbeitsmedium in der Regel durch alle in Figur 1 bzw. Figur 2 bzw. Figur 3 aufgeführten Heizflächen bzw. Wärmetauscher des Wasser/Dampf-Kreislaufes 1 hindurchgeleitet und mit Ausnahme des Kondensators 2 darin erwärmt bzw. erhitzt. Erfindungsgemäß wird bei Unterschreitung des vorbestimmten Teillastpunktes L_{T} die Wärmeaufnahme einzelner oder mehrerer HD-Vorwärmer 7.1, 7.2 und/oder des Wärmeverschiebesystems 5 derart reduziert, , dass die Temperatur des Arbeitsmediums Wasser/Dampf am Austritt des Economisers im Abstand einer vorbestimmten Temperaturdifferenz T_{D} unterhalb der auf den entsprechenden Economiseraustrittsdruck bezogenen Siedetemperatur liegt. Dadurch wird die Speisewassertemperatur vor Economiser 9 um bis zu ca. 50 Kelvin abgesenkt, so dass eine Druckandrosselung über das nicht dargestellte Turbinenregelventil zur Erreichung ausreichender Unterkühlung des im Kreislauf 1 geführten Arbeitsmediums am Economiseraustritt nicht mehr notwendig ist und der Frischdampfdruck weiter nach unten gleiten kann und somit ein Zwangdurchlaufbetrieb des Durchlaufdampferzeugers bis zu einem Teillastbereich von 25% herab mit ausreichender Unterkühlung des im Kreislauf 1 geführten Arbeitsmediums am Economiseraustritt für alle möglichen Betriebsbedingungen ermöglicht wird. Die Temperaturdifferenz T_{D} wird definiert als die Temperaturdifferenz der ermittelten Siedetemperatur hergeführt aus dem gemessenen Mediumsdruck am Economiseraustritt minus der gemessenen Mediumstemperatur am Economiseraustritt.

Durch das erfindungsgemäße Verfahren wird sichergestellt, dass hinsichtlich der Verhinderung einer Verdampfung am Economiser 9 sowie einer Entmischung des im Kreislauf 1 geführten Arbeitsmediums am Eintritt des Verdampfers 10 eine ausreichende Sicherheit gegeben ist, da die Mediumtemperatur am Economiseraustritt eine vorbestimmte Temperaturdifferenz T_{D} gegenüber der Siedetemperatur bei dem entsprechenden Economiseraustrittsdruck aufweist und die vorbestimmte Temperaturdifferenz T_{D} einen positiven Betrag darstellt, wobei die Arbeitsmediumstemperatur am Economiseraustritt unterhalb der Siedetemperatur liegt. Die vorbestimmte Temperaturdifferenz T_{D} beträgt vorzugsweise 20 Kelvin, d.h., dass die Mediumtemperatur am Economiseraustritt vorzugsweise 20 Kelvin unterhalb der auf den entsprechenden Economiseraustrittsdruck bezogenen Siedetemperatur liegt. Die Temperaturdifferenz T_{D} kann auch minimal 15 Kelvin oder mehr als 20 Kelvin betragen.

Die Reduzierung der Wärmeaufnahme des/der HD-Vorwärmer(s) 7.1, 7.2 bzw. des Wärmeverschiebesystems 5 kann dabei, abhängig von der aktuell ermittelten oben genannten Temperaturdifferenz T_{D}, vorzugsweise geregelt erfolgen, um eine ausreichende Unterkühlung am Austritt des Economisers 9 bei optimalem Wirkungsgrad des Wasser/Dampf-Prozesses zu erreichen. Dazu wird in der Anzapf-Dampfleitung 29, 30 mittels der bzw. denen Anzapfdampf von der Turbinenanzapfung 15, 18 zum HD-Vorwärmer 7.1, 7.2 geführt wird, ein Regelventil 19, 20 angeordnet. Mittels dieses Regelventils 19, 20 kann die Zufuhrmenge des Turbinen-Anzapfdampfstromes zu dem/den HD-Vorwärmer(n) 7.1, 7.2 und somit die Wärmeaufnahme des Speisewassers bzw. Arbeitsmediums nach Speisepumpe 4 so geregelt und eingestellt werden, dass die gewünschte Speisewassertemperatur mit der vorbestimmten Temperaturdifferenz T_{D} am Economiser-Austritt erzielt wird bzw. sich einstellt. Wird zusätzlich zu oder anstatt der Reduzierung der Wärmeaufnahme des/der HD-Vorwärmer(s) 7.1, 7.2 die Reduzierung der Wärmeaufnahme des Wärmeverschiebesystems 5 geregelt, so kann durch eine in der Zufuhrleitung 31 angeordnete Regeleinrichtung 21 die Menge des dem Wärmeverschiebesystem 5 zugeführten Fremdwärmestromes 22 geregelt werden.

Die aktuell ermittelte Temperaturdifferenz T_{D} am Economiser-Austritt erfolgt derart, dass an der Messstelle 23 am Economiser-Austritt die aktuelle Mediumtemperatur und der aktuelle Mediumdruck gemessen werden und diese beiden Werte einem Prozessrechner zugeführt werden. Aus dem ermittelten aktuellen Mediumdruck ermittelt der Prozessrechner die dazugehörige Siedetemperatur und vergleicht sie mit der aktuell gemessenen Mediumtemperatur. Durch diesen Vergleich wird die aktuelle Temperaturdifferenz T_{D} ermittelt, die einen auf den Mediumdruck am Economiseraustritt bezogenen vorbestimmten Wert haben soll und der, wie oben schon angeführt, vorzugsweise 20 Kelvin betragen soll. Weicht die aktuell ermittelte Temperaturdifferenz T_{D} von dem Soll-Wert ab, so kann der nicht dargestellte Prozessrechner ein entsprechendes Regelsignal an das/die Regelventil(e) 19, 20, 24.1, 24.2, 25.1, 25.2, 26, 27 bzw. Regeleinrichtung 21 geben, um die Reduzierung der Wärmeaufnahme in den/dem HD-Vorwärmer(n) 7.1, 7.2 und/oder in dem Wärmeverschiebesystem 5 entsprechend zu regeln.

Wenn es die aktuell ermittelte Temperaturdifferenz T_{D} erfordert, kann die Reduzierung der Wärmeaufnahme an dem/den HD-Vorwärmer(n) 7.1, 7.2 und/oder an dem Wärmeverschiebesystem 5 so weit erfolgen, dass durch völliges Schließen des/der Regelventils(e) 19, 20 und/oder der Regeleinrichtung 21 keine Wärmezufuhr mehr durch den Anzapfdampfstrom an den/die HD-Vorwärmer 7.1, 7.2 bzw. durch den Fremdwärmestrom an das Wärmeverschiebesystem 5 gelangt und somit auch keine Wärmeaufnahme mehr erfolgt. In diesem Fall kann durch das Bypassen des Arbeitsmediums an dem/den HD-Vorwärmer(n) 7.1, 7.2 und/oder an dem Wärmeverschiebesystem 5 der mediumseitige Druckverlust reduziert werden, indem mittels der/den Bypassleitung(en) 8.1, 8.2, 6 ein Teilstrom oder der gesamte Massenstrom des Arbeitsmediums an den vorgenannten Komponenten vorbeigeleitet wird. Im Falle des Bypassens des kompletten Arbeitsmediummassenstromes kann der/die HD-Vorwärmer 7.1, 7.2 und/oder das Wärmeverschiebesystem 5 abgeschaltet werden. Dazu wird bezüglich des/der HD-Vorwärmer 7.1, 7.2 das/die Regelventil(e) 25.1, 25.2 geöffnet und das/die Regelventil(e) 24.1, 24.2 geschlossen und bezüglich des Wärmeverschiebesystems 5 das Regelventil 27 geöffnet und das Regelventil 26 geschlossen. Die Abschaltung des Wärmeverschiebesystems 5 kann entweder zusätzlich zur oder anstatt der Abschaltung der HD-Vorwärmer 7.1, 7.2 erfolgen.

Ferner kann die Reduzierung der Wärmeaufnahme innerhalb des/der HD-Vorwärmer(s) 7.1, 7.2 und/oder des Wärmeverschiebesystems 5 durch Aufteilung des Arbeitsmediumstromes in zwei Teilströme A_{T1}, A_{T2} und/oder A_{T3}, A_{T4} erfolgen, wobei der erste Teilstrom A_{T1} durch den/die HD-Vorwärmer 7.1, 7.2 und/oder A_{T3}, durch das Wärmeverschiebesystem 5 (genaugenommen durch die im Kreislauf 1 liegende Komponente 5.1 des Wärmeverschiebesystems 5) und der zweite Teilstrom A_{T2} über eine Bypassleitung 8.1, 8.2 des jeweiligen HD-Vorwärmers und/oder A_{T4} über eine Bypassleitung 6 des Wärmeverschiebesystems 5 geführt wird. Die zwei Teilströme A_{T1}, A_{T2} können dabei mittels wenigstens einem Regelventil 24.1, 24.2, 25.1, 25.2 geregelt werden, das entweder direkt stromaufwärts oder stromabwärts (nicht dargestellt) des/der HD-Vorwärmer 7.1, 7.2 liegt oder in der jeweiligen Bypassleitung 8.1, 8.2 angeordnet ist. D.h., dass bezüglich des/der HD-Vorwärmer(s) 7.1, 7.2 entweder der Teilstrom A_{T1} durch das direkt stromaufwärts oder stromabwärts (nicht dargestellt) des/der HD-Vorwärmer 7.1, 7.2 angeordnete Regelventil 24.1, 24.2 oder der Teilstrom A_{T2} durch das in der Bypassleitung 8.1, 8.2 angeordnete Regelventil 25.1, 25.2 oder beide Teilströme A_{T1}, A_{T2} durch die Regelventile 24.1, 24.2, 25.1, 25.2 geregelt werden. Bei mehreren HD-Vorwärmern 7.1, 7.2 können die Teilströme A_{T1} hinsichtlich der Teilstrommenge in den jeweiligen HD-Vorwärmern 7.1, 7.2 unterschiedlich ausfallen, was dann konsequenterweise auch für die Teilströme A_{T2} in den jeweiligen Bypassleitungen 8.1, 8.2 der HD-Vorwärmer 7.1, 7.2 zutrifft.

Bezüglich des Wärmeverschiebesystems 5 wird entweder der Teilstrom A_{T3} durch das direkt stromaufwärts oder stromabwärts (nicht dargestellt) der Komponente 5.1 des Wärmeverschiebesystems 5 angeordnete Regelventil 26 oder der Teilstrom A_{T4} durch das in der Bypassleitung 6 angeordnete Regelventil 27 oder beide Teilströme A_{T3}, A_{T4} durch die Regelventile 26, 27 geregelt. Die Regelventile können beispielsweise von einem nicht dargestellten Prozessor die entsprechenden Regelgrößen erhalten, die der Prozessor aus den Daten ermittelt bzw. erstellt, die er von der Messstelle 23 am Economiseraustritt erhält. Durch die Veränderung der Menge des durch den HD-Vorwärmer 7.1, 7.2 und/oder durch die Komponente 5.1 des Wärmeverschiebesystems 5 strömenden Arbeitsmediumstromes kann gleichzeitig die Wärmeaufnahme dieses Teilstromes verändert bzw. geregelt werden.

Die Reduzierung der Wärmeaufnahme innerhalb des/der HD-Vorwärmer 7.1, 7.2 mittels der Regelventile 24.1, 24.2, 25.1, 25.2 kann ohne oder mit Einbeziehung der Regelventile 19, 20, die die Zufuhrmenge des Anzapfdampfstromes zu dem/den HD-Vorwärmer(n) 7.1, 7.2 regelt, erfolgen. Des weiteren kann die Reduzierung der Wärmeaufnahme innerhalb der Komponente 5.1 des Wärmeverschiebesystems 5 mittels der Regelventile 26, 27 ohne oder mit Einbeziehung der Regeleinrichtung 21, die die Zufuhrmenge des Fremdwärmestromes 22 zu der Komponente 5.2 des Wärmeverschiebesystems 5 regelt, erfolgen. Neben der Regeleinrichtung 21 besteht innerhalb des Wärmeverschiebesystems 5 die Möglichkeit, das Absperrventil 5.4 des Wärmeträger-Zirkulationskreislaufes zu schließen und die Zirkulationspumpe 5.3 abzustellen, um die Wärmezufuhr zu der Komponente 5.1 des Wärmeverschiebesystems 5 zu unterbinden, was gleichbedeutend ist mit der Abschaltung des Wärmeverschiebesystems 5 und der Wärmeaufnahme seitens des Arbeitsmediums im Wärmeverschiebesystem 5.

Als vorbestimmten Teillastpunkt L_{T} zur Reduzierung der Wärmeaufnahme in wenigstens einem der HD-Vorwärmer 7.1, 7.2 und/oder im Wärmeverschiebesystem 5 kann vorzugsweise 50% der Volllast genommen werden. Bei der Unterschreitung dieses Teillastpunktes L_{T} wird dann wie oben beschrieben erfindungsgemäß die Wärmeaufnahme in einem oder mehreren der HD-Vorwärmer 7.1, 7.2 und/oder im Wärmeverschiebesystem 5 reduziert. Der vorbestimmte Teillastpunkt L_{T} kann jedoch auch im Bereich zwischen 40 und 60 % der Volllast betragen.

Durch den Zwangdurchlaufbetrieb des Durchlaufdampferzeugers bis zu einem Teillastbereich von 25% herab wird vermieden, dass innerhalb des Teillastbereiches des Durchlaufdampferzeugers der Zwangdurchlaufbetrieb auf Umwalzbetrieb verändert werden muss und somit an dessen Umschaltpunkt die Arbeitsmediumtemperaturen am HD-Austritt (Frischdampfaustritt am Überhitzer 13), ZÜ-Austritt (Zwischenüberhitzer-Dampfaustritt am Zwischenüberhitzer 16) und in den Zyklonabscheidern 11 nicht mehr so stark abstürzen. Ferner wird die Androsselung der Turbinenregelventile und deren Verschleiß vermieden. Die Verschiebung des Umschaltpunktes zu kleinerer Last führt aufgrund des Verlaufs der Isothermen und Sattdampflinie im h-p-Diagramm zu geringeren Temperaturstürzen an den dickwandigen Bauteilen.

### Bezugszeichenliste:

- 1: Wasser/Dampf- bzw. Arbeitsmedium-Kreislauf
- 2: Kondensator
- 3.1: ND-Vorwärmer
- 3.2: ND-Vorwärmer
- 4: Speisewasserpumpe
- 5: Wärmeverschiebesystem
- 5.1: Komponente
- 5.2: Komponente
- 5.3: Zirkulations-Pumpe
- 5.4: Absperrventil
- 6: Bypassleitung
- 7.1: HD-Vorwärmer
- 7.2: HD-Vorwärmer
- 8.1: Bypassleitung
- 8.2: Bypassleitung
- 9: Economiser
- 10: Verdampfer
- 11: Zyklonabscheider
- 12: Umwälzpumpe
- 13: Überhitzer
- 14: HD-Dampfturbine
- 15: Anzapfungen an HD-Turbine
- 16: Zwischenüberhitzer
- 17: MD/ND-Dampfturbine
- 18: Anzapfungen an MD-/ND-Turbine
- 19: Regelventil für Anzapfdampf von HD-Turbine
- 20: Regelventil für Anzapfdampf von MD-/ND-Turbine
- 21: Regeleinrichtung für Fremdwärme
- 22: Fremdwärmestrom
- 23: Messstelle am Economiser-Austritt
- 24.1: Regelventil
- 24.2: Regelventil
- 25.1: Regelventil
- 25.2: Regelventil
- 26: Regelventil
- 27: Regelventil
- 28: Paralleler Kreislauf zu Kreislauf 1 im Bereich der HD-Vorwärmer
- 29: Anzapf-Dampfleitung
- 30: Anzapf-Dampfleitung
- 31: Zufuhrleitung bzw. Zufuhrkanal

## Patentansprüche

1. Verfahren zum Betreiben eines im Gleitdruck und mit einer Dampftemperatur von über 650°C operierenden Zwangdurchlaufdampferzeugers und dessen Absenken der Zwangdurchlaufmindestlast, wobei der Zwangdurchlaufdampferzeuger in den Wasser/Dampf führenden Arbeitsmedium-Kreislauf eines Kraftwerkes eingebunden ist und der Economiser des Zwangdurchlaufdampferzeugers in Arbeitsmedium-Kreislaufrichtung gesehen stromaufwärts wenigstens einen HD-Vorwärmer und/oder ein Wärmeverschiebesystem zur Vorwärmung des Arbeitsmediums aufweist,
wobei das Arbeitsmedium innerhalb des/der HD-Vorwärmer Wärme von einem zugeführten Turbinenanzapfdampfstrom und/oder im Wärmeverschiebesystem Wärme von einem zugeführten Fremdwärmestrom aufnimmt,
**dadurch gekennzeichnet, dass** bei Unterschreitung eines vorbestimmten Teillastpunktes (LT) die Wärmeaufnahme des Arbeitsmediums innerhalb wenigstens einem HD-Vorwärmer und/oder dem Wärmeverschiebesystem derart reduziert wird, dass die Temperatur des Arbeitsmediums Wasser/Dampf am Austritt des Economisers im Abstand einer vorbestimmten Temperaturdifferenz (TD) unterhalb der auf den entsprechenden Economiseraustrittsdruck bezogenen Siedetemperatur liegt.

2. Verfahren nach Anspruch 1, **dadurch gekennzeichnet, dass** die Reduzierung der Wärmeaufnahme mittels eines Regelventils erfolgt, das die Menge des dem HD-Vorwärmer zugeführten Turbinenanzapfdampfstromes regelt.

3. Verfahren nach einem der Ansprüche 1 oder 2, **dadurch gekennzeichnet, dass** die Reduzierung der Wärmeaufnahme mittels eines Regelventils erfolgt, wobei die Zufuhr des Turbinenanzapfdampfstromes zu dem HD-Vorwärmer mittels des Regelventils völlig unterbunden wird und zumindest ein Teil des Arbeitsmediumstromes Wasser/Dampf an dem HD-Vorwärmer mittels Bypassleitung vorbeigeführt wird.

4. Verfahren nach wenigstens einem der vorgenannten Ansprüche, **dadurch gekennzeichnet, dass** die Reduzierung der Wärmeaufnahme durch Aufteilung des Arbeitsmediumstromes in zwei Teilströme (A_{T1}, A_{T2}) erfolgt, wobei der erste Teilstrom (A_{T1}) durch den HD-Vorwärmer und der zweite Teilstrom (A_{T2}) über eine Bypassleitung des HD-Vorwärmers geführt wird und die zwei Teilströme (A_{T1}, A_{T2}) mittels wenigstens einem Regelventil geregelt werden.

5. Verfahren nach wenigstens einem der vorgenannten Ansprüche, **dadurch gekennzeichnet, dass** die Reduzierung der Wärmeaufnahme mittels einer Regeleinrichtung erfolgt, die die Menge des dem Wärmeverschiebesystem zugeführten Fremdwärmestromes regelt.

6. Verfahren nach wenigstens einem der vorgenannten Ansprüche, **dadurch gekennzeichnet, dass** die Reduzierung der Wärmeaufnahme mittels einer Regeleinrichtung erfolgt, wobei die Zufuhr des Fremdwärmestromes zu dem Wärmeverschiebesystem mittels der Regeleinrichtung völlig unterbunden wird und zumindest ein Teil des Arbeitsmediumstromes Wasser/Dampf an der im Wasser/Dampf-Kreislauf gelegenen Komponente des Wärmeverschiebesystems mittels Bypassleitung vorbeigeführt wird.

7. Verfahren nach wenigstens einem der vorgenannten Ansprüche, **dadurch gekennzeichnet, dass** die Reduzierung der Wärmeaufnahme durch Aufteilung des Arbeitsmediumstromes in zwei Teilströme (A_{T3}, A_{T4}) erfolgt, wobei der erste Teilstrom (A_{T3}) durch die Wasser/Dampf-kreislaufseitige Komponente des Wärmeverschiebesystems und der zweite Teilstrom (A_{T4}) über eine Bypassleitung des Wärmeverschiebesystems geführt wird und die zwei Teilströme (A_{T3}, A_{T4}) mittels wenigstens einem Regelventil geregelt werden.

8. Zwangdurchlaufdampferzeuger zur Durchführung des Verfahrens nach Anspruch 1, umfassend einen im Gleitdruck und mit einer Dampftemperatur von über 650°C betreibbaren und zum Absenken der Zwangdurchlaufmindestlast geeigneten Zwangdurchlaufdampferzeuger,
wobei der Zwangdurchlaufdampferzeuger in den Wasser/Dampf führenden Arbeitsmedium-Kreislauf (1) eines Kraftwerkes eingebunden ist und der Economiser (9) des Zwangdurchlaufdampferzeugers in Arbeitsmedium-Kreislaufrichtung gesehen stromaufwärts wenigstens einen HD-Vorwärmer (7.1, 7.2) und/oder ein Wärmeverschiebesystem (5) zur Vorwärmung des Arbeitsmediums aufweist,
wobei seitens des Arbeitsmediums Wärme innerhalb des/der HD-Vorwärmer(s) (7.1, 7.2) von einem durch wenigstens eine Anzapf-Dampfleitung (29, 30) zugeführten Turbinenanzapfdampfstrom und/oder im Wärmeverschiebesystem (5) Wärme von einem durch eine Zufuhrleitung (31) zugeführten Fremdwärmestrom (22) aufnehmbar ist,
**dadurch gekennzeichnet, dass** der Zwangdurchlaufdampferzeuger dazu eingerichtet ist, bei Unterschreitung eines vorbestimmten Teillastpunktes (LT) die Wärmeaufnahme des Arbeitsmediums innerhalb wenigstens einem HD-Vorwärmer (7.1, 7.2) und/oder dem Wärmeverschiebesystem (5) derart zu reduzieren, dass die Temperatur des Arbeitsmediums Wasser/Dampf am Austritt des Economisers im Abstand einer vorbestimmten Temperaturdifferenz (TD) unterhalb der auf den entsprechenden Economiseraustrittsdruck bezogenen Siedetemperatur liegt.

9. Zwangdurchlaufdampferzeuger nach Anspruch 8, **dadurch gekennzeichnet, dass** die Anzapf-Dampfleitung (29, 30) zur Regelung des Turbinenanzapfdampfstromes mit einem Regelventil (19, 20) und/oder die Zufuhrleitung (31) von Fremdwärme (22) zur Regelung des Fremdwärmestromes mit einer Regeleinrichtung (21) ausgebildet ist.

10. Zwangdurchlaufdampferzeuger nach Anspruch 8, **dadurch gekennzeichnet, dass** das Wärmeverschiebesystem (5) in Kreislaufrichtung des Arbeitsmedium-Kreislaufes (1) gesehen stromaufwärts des HD-Vorwärmers (7.1, 7.2) angeordnet ist.

11. Zwangdurchlaufdampferzeuger nach Anspruch 8, **dadurch gekennzeichnet, dass** bei Vorhandensein von mehreren HD-Vorwärmern (7.1, 7.2) das Wärmeverschiebesystem (5) in Kreislaufrichtung des Arbeitsmedium-Kreislaufes (1) gesehen zwischen den HD-Vorwärmern (7.1, 7.2) angeordnet ist.

12. Zwangdurchlaufdampferzeuger nach Anspruch 8, **dadurch gekennzeichnet, dass** das Wärmeverschiebesystem (5) in Kreislaufrichtung des Arbeitsmedium-Kreislaufes (1) gesehen parallel zu dem HD-Vorwärmer (7.1, 7.2) in einem Parallel-Kreislauf (28) angeordnet ist.

13. Zwangdurchlaufdampferzeuger nach Anspruch 8, **dadurch gekennzeichnet, dass** der HD-Vorwärmer (7.1, 7.2) eine Bypassleitung (8.1, 8.2) aufweist und/oder dass das Wärmeverschiebesystem (5) eine Bypassleitung (6) aufweist.

14. Zwangdurchlaufdampferzeuger nach Anspruch 8, **dadurch gekennzeichnet, dass** der HD-Vorwärmer (7.1, 7.2) und/oder das Wärmeverschiebesystem (5) in Kreislaufrichtung des Arbeitsmedium-Kreislaufes (1, 28) gesehen stromaufwärts oder stromabwärts des HD-Vorwärmers (7.1, 7.2) beziehungsweise des Wärmeverschiebesystems (5) ein Regelventil (24.1 ,24.2; 26) aufweist.

15. Zwangdurchlaufdampferzeuger nach Anspruch 13, **dadurch gekennzeichnet, dass** die Bypassleitung (6, 8.1, 8.2) ein Regelventil (25.1, 25.2, 27) aufweist.

## Claims

1. Method for operating a once-through steam generator operating with sliding pressure and at a steam temperature above 650°C and for lowering its forced-flow minimum load, the once-through steam generator being incorporated into the water/steam-carrying working medium circuit of a power station, and the economizer of the once-through steam generator having upstream, as seen in the working medium circulation direction, at least one HP preheater and/or one heat transfer system for preheating the working medium,
the working medium absorbing heat from a supplied turbine bleed steam stream within the HP preheater or preheaters and/or absorbing heat from a supplied auxiliary heat stream in the heat transfer system, **characterized in that**, if a predetermined part load point (LT) is undershot, the heat absorption of the working medium within at least one HP preheater and/or the heat transfer system is reduced in such a way that the temperature of the water/steam as a working medium at the outlet of the economizer lies at a distance of a predetermined temperature difference (TD) below the boiling temperature related to the corresponding economizer outlet pressure.

2. Method according to Claim 1, **characterized in that** the reduction in heat absorption takes place by means of a controlling valve which regulates the quantity of the turbine bleed steam stream supplied to the HP preheater.

3. Method according to either one of Claims 1 and 2, **characterized in that** the reduction in heat absorption takes place by means of a controlling valve, the supply of the turbine bleed steam stream to the HP preheater being prevented completely by means of the controlling valve, and at least part of the water/steam working medium stream being routed past the HP preheater by means of a bypass line.

4. Method according to at least one of the abovementioned claims, **characterized in that** the reduction in heat absorption is carried out by dividing the working medium stream into two substreams (A_{T1}, A_{T2}), the first substream (A_{T1}) being routed through the HP preheater and the second substream (A_{T2}) being routed via a bypass line of the HP preheater, and the two substreams (A_{T1}, A_{T2}) being regulated by means of at least one controlling valve.

5. Method according to at least one of the abovementioned claims, **characterized in that** the reduction in heat absorption takes place by means of a controlling device which regulates the quantity of the auxiliary heat stream supplied to the heat transfer system.

6. Method according to at least one of the abovementioned claims, **characterized in that** the reduction in heat absorption takes place by means of a controlling device, the supply of the auxiliary heat stream to the heat transfer system being prevented completely by means of the controlling device, and at least part of the water/steam working medium stream being routed past the component, located in the water/steam circuit, of the heat transfer system by means of a bypass line.

7. Method according to at least one of the abovementioned claims, **characterized in that** the reduction in heat absorption is carried out by dividing the working medium stream into two substreams (A_{T3}, A_{T4}), the first substream (A_{T3}) being routed through the water/steam circuit-side component of the heat transfer system and the second substream (A_{T4}) being routed via a bypass line of the heat transfer system, and the two substreams (A_{T3}, A_{T4}) being regulated by means of at least one controlling valve.

8. Once-through steam generator for carrying out the method according to Claim 1, comprising a once-through steam generator operable with sliding pressure and at a steam temperature above 650°C and suitable for lowering the once-through minimum load,
the once-through steam generator being incorporated into the water/steam-carrying working medium circuit (1) of a power station, and the economizer (9) of the once-through steam generator having upstream, as seen in the working medium circulation direction, at least one HP preheater (7.1, 7.2) and/or one heat transfer system (5) for preheating the working medium,
heat being capable of being absorbed by the working medium within the HP preheater or preheaters (7.1, 7.2) from a turbine bleed steam stream supplied by at least one bleed steam line (29, 30) and/or heat being capable of being absorbed by the working medium in the heat transfer system (5) from an auxiliary heat stream (22) supplied by a supply line (31),
**characterized in that** the once-through steam generator is designed such that, if a predetermined part load point (LT) is undershot, said once-through steam generator reduces the heat absorption of the working medium within at least one HP preheater (7.1, 7.2) and/or the heat transfer system (5) in such a way that the temperature of the water/steam as a working medium at the outlet of the economizer lies at the distance of a predetermined temperature difference (TD) below the boiling temperature related to the corresponding economizer outlet pressure.

9. Once-through steam generator according to Claim 8, **characterized in that** the bleed steam line (29, 30) is designed for controlling the turbine bleed steam stream by means of a controlling valve (19, 20) and/or the supply line (31) for auxiliary heat (22) is designed for controlling the auxiliary heat stream by means of a controlling device (21).

10. Once-through steam generator according to Claim 8, **characterized in that** the heat transfer system (5) is arranged upstream of the HP preheater (7.1, 7.2), as seen in the direction of circulation of the working medium circuit (1).

11. Once-through steam generator according to Claim 8, **characterized in that**, if a plurality of HP preheaters (7.1, 7.2) are present, the heat transfer system (5) is arranged between the HP preheaters (7.1, 7.2), as seen in the direction of circulation of the working medium circuit (1).

12. Once-through steam generator according to Claim 8, **characterized in that** the heat transfer system (5) is arranged parallel to the HP preheater (7.1, 7.2) in a parallel circuit (28), as seen in the direction of circulation of the working medium circuit (1).

13. Once-through steam generator according to Claim 8, **characterized in that** the HP preheater (7.1, 7.2) has a bypass line (8.1, 8.2) and/or **in that** the heat transfer system (5) has a bypass line (6).

14. Once-through steam generator according to Claim 8, **characterized in that** the the HP preheater (7.1, 7.2) and/or the heat transfer system (5), has a controlling valve (24.1, 24.2; 26) upstream or downstream of the PH preheater (7.1, 7.2) or of the heat transfer system (5) as seen in the direction of circulation of the working medium circuit (1, 28).

15. Once-through steam generator according to Claim 13, **characterized in that** the bypass line (6, 8.1, 8.2) has a controlling valve (25.1, 25.2, 27).

## Revendications

1. Procédé pour faire fonctionner un générateur de vapeur à circulation forcée opérant en pression variable et avec une température de vapeur supérieure à 650 °C et pour sa réduction de la charge minimale de circulation forcée, le générateur de vapeur à circulation forcée étant intégré dans le circuit de fluide de travail conduisant de l'eau/de la vapeur d'une centrale électrique et l'économiseur du générateur de vapeur à circulation forcée, vu dans la direction du circuit de fluide de travail, possédant en amont au moins un préchauffeur HP et/ou un système de déplacement de chaleur servant à préchauffer le fluide de travail,
le fluide de travail à l'intérieur du/des préchauffeur(s) HP absorbant de la chaleur d'un courant de vapeur soutirée de turbine acheminé et/ou le fluide de travail dans le système de déplacement de chaleur absorbant de la chaleur d'un flux calorifique externe acheminé,
**caractérisé en ce qu'**en cas de franchissement vers le bas d'un point de charge partielle (LT) prédéfini, l'absorption de chaleur du fluide de travail à l'intérieur d'au moins un préchauffeur HP et/ou du système de déplacement de chaleur est réduit de telle sorte que la température du fluide de travail eau/vapeur à la sortie de l'économiseur se trouve espacée d'une différence de température (TD) prédéfinie au-dessous de la température d'ébullition en référence à la pression de sortie correspondante de l'économiseur.

2. Procédé selon la revendication 1, **caractérisé en ce que** la réduction de l'absorption de chaleur est effectuée au moyen d'une vanne de régulation qui régule la quantité de courant de vapeur soutirée de turbine acheminée au préchauffeur HP.

3. Procédé selon l'une des revendications 1 ou 2, **caractérisé en ce que** la réduction de l'absorption de chaleur est effectuée au moyen d'une vanne de régulation, l'acheminement de la quantité de courant de vapeur soutirée de turbine au préchauffeur HP étant totalement empêché au moyen de la vanne de régulation et au moins une partie du courant de fluide de travail eau/vapeur étant guidée à côté du préchauffeur HP au moyen d'une conduite de dérivation.

4. Procédé selon au moins l'une des revendications précédentes, **caractérisé en ce que** la réduction de l'absorption de chaleur est effectuée en divisant le courant de fluide de travail en deux courants partiels (A_{T1}, A_{T2}), le premier courant partiel (A_{T1}) étant guidé à travers le préchauffeur HP et le deuxième courant partiel (A_{T2}) par le biais d'une conduite de dérivation du préchauffeur HP et les deux courants partiels (A_{T1}, A_{T2}) étant régulés au moyen d'au moins une vanne de régulation.

5. Procédé selon au moins l'une des revendications précédentes, **caractérisé en ce que** la réduction de l'absorption de chaleur est effectuée au moyen d'un dispositif de régulation qui régule la quantité de flux calorifique externe acheminée au système de déplacement de chaleur.

6. Procédé selon au moins l'une des revendications précédentes, **caractérisé en ce que** la réduction de l'absorption de chaleur est effectuée au moyen d'un dispositif de régulation, l'acheminement du flux calorifique externe au système de déplacement de chaleur étant totalement empêché au moyen du dispositif de régulation et au moins une partie du fluide de travail eau/vapeur étant guidée à côté du composant du système de déplacement de chaleur se trouvant dans le circuit eau/vapeur au moyen d'une conduite de dérivation.

7. Procédé selon au moins l'une des revendications précédentes, **caractérisé en ce que** la réduction de l'absorption de chaleur est effectuée en divisant le courant de fluide de travail en deux courants partiels (A_{T3}, A_{T4}), le premier courant partiel (A_{T3}) étant guidé à travers le composant du système de déplacement de chaleur du côté du circuit eau/vapeur et le deuxième courant partiel (A_{T4}) par le biais d'une conduite de dérivation du système de déplacement de chaleur et les deux courants partiels (A_{T3}, A_{T4}) étant régulés au moyen d'au moins une vanne de régulation.

8. Générateur de vapeur à circulation forcée destiné à mettre en oeµvre le procédé selon la revendication 1, comprenant un générateur de vapeur à circulation forcée pouvant fonctionner en pression variable et avec une température de vapeur supérieure à 650 °C et adapté pour une réduction de la charge minimale de circulation forcée,
le générateur de vapeur à circulation forcée étant intégré dans le circuit de fluide de travail (1) conduisant de l'eau/de la vapeur d'une centrale électrique et l'économiseur (9) du générateur de vapeur à circulation forcée, vu dans la direction du circuit de fluide de travail, possédant en amont au moins un préchauffeur HP (7.1, 7.2) et/ou un système de déplacement de chaleur (5) servant à préchauffer le fluide de travail,
de la chaleur pouvant être absorbée du côté du fluide de travail à l'intérieur du/des préchauffeur(s) HP (7.1, 7.2) d'un courant de vapeur soutirée de turbine acheminé à travers au moins une conduite à vapeur soutirée (29, 30) et/ou de la chaleur d'un flux calorifique externe (22) acheminé à travers une conduite d'acheminement (31) pouvant etre absorbée dans le système de déplacement de chaleur (5),
**caractérisé en ce que** le générateur de vapeur à circulation forcée est configuré pour, en cas de franchissement vers le bas d'un point de charge partielle (LT) prédéfini, réduire l'absorption de chaleur du fluide de travail à l'intérieur d'au moins un préchauffeur HP (7.1, 7.2) et/ou du système de déplacement de chaleur (5) de telle sorte que la température du fluide de travail eau/vapeur à la sortie de l'économiseur se trouve espacée d'une différence de température (TD) prédéfinie au-dessous de la température d'ébullition en référence à la pression de sortie correspondante de l'économiseur.

9. Générateur de vapeur à circulation forcée selon la revendication 8, **caractérisé en ce que** la conduite à vapeur soutirée (29, 30), pour réguler le courant de vapeur soutirée de turbine, est configurée avec une vanne de régulation (19, 20) et/ou la conduite d'acheminement (31) de chaleur externe (22), pour réguler le courant de vapeur externe, avec un dispositif de régulation (21).

10. Générateur de vapeur à circulation forcée selon la revendication 8, **caractérisé en ce que** le système de déplacement de chaleur (5), vu dans la direction du circuit de fluide de travail (1), est disposé en amont du préchauffeur HP (7.1, 7.2).

11. Générateur de vapeur à circulation forcée selon la revendication 8, **caractérisé en ce qu'**en présence de plusieurs préchauffeurs HP (7.1, 7.2), le système de déplacement de chaleur (5), vu dans la direction du circuit de fluide de travail (1), est disposé entre les préchauffeurs HP (7.1, 7.2).

12. Générateur de vapeur à circulation forcée selon la revendication 8, **caractérisé en ce que** le système de déplacement de chaleur (5), vu dans la direction du circuit de fluide de travail (1), est disposé en parallèle des préchauffeurs HP (7.1, 7.2) dans un circuit parallèle (28).

13. Générateur de vapeur à circulation forcée selon la revendication 8, **caractérisé en ce que** le préchauffeur HP (7.1, 7.2) possède une conduite de dérivation (8.1, 8.2) et/ou **en ce que** le système de déplacement de chaleur (5) possède une conduite de dérivation (6).

14. Générateur de vapeur à circulation forcée selon la revendication 8, **caractérisé en ce que** le préchauffeur HP (7.1, 7.2) et/ou le système de déplacement de chaleur (5), vu dans la direction du circuit de fluide de travail (1, 28), possède une vanne de régulation (24.1, 24.2 ; 26) en amont ou en aval du préchauffeur HP (7.1, 7.2) ou du système de déplacement de chaleur (5).

15. Générateur de vapeur à circulation forcée selon la revendication 13, **caractérisé en ce que** la conduite de dérivation (6, 8.1, 8.2) possède une vanne de régulation (25.1, 25.2, 27).
